# EUROPÄISCHE PATENTSCHRIFT

(11) **EP 1 701 640 B1**
(45) Veröffentlichungstag und Bekanntmachung des Hinweises auf die Patenterteilung: **12.09.2007**
(21) Anmeldenummer: 05700742.9
(22) Anmeldetag: 07.01.2005
(51) Int. Cl.: A47C 9/00, A47C 3/027

(54) **DYNAMISCHE SITZVORRICHTUNG**
DYNAMIC SEATING DEVICE
SIEGE DYNAMIQUE

(30) Priorität: 07.01.2004 DE 102004002231; 17.03.2004 DE 102004014167; 01.11.2004 DE 102004053642
(43) Veröffentlichungstag der Anmeldung: 20.09.2006
(73) Patentinhaber: Advinova GmbH, 40885 Ratingen (DE)
(72) Erfinder: BILLICH, Jürgen, 26603 Aurich (DE); KUBATSCH, Gunter, 14552 Michendorf (DE); MEYNERS, Eckart, 21335 Lüneberg (DE)
(74) Vertreter: Cohausz & Florack
(86) Internationale Anmeldenummer: PCT/EP2005/000087
(87) Internationale Veröffentlichungsnummer: WO 2005/065491

(56) Entgegenhaltungen:
- WO-A-90/14031
- DE-A1- 4 400 395
- FR-A- 2 794 349
- US-A- 1 634 267
- US-A- 4 605 334

## Beschreibung

Die vorliegende Erfindung betrifft eine dynamische Sitzvorrichtung mit einer Sitzplatte, die mittels eines Lagerkopfes auf einem Untergestell mit einer höhenverstellbaren Säule oder auf einer Auflagefläche kipp- und drehbar gelagert ist.

"Sitzen als Belastung" lautet der Titel eines Buches des Autorenteams SVSS (Verlag pmsi Holdings Deutschland GmbH, 1993, empfohlen vom Bundesverband der deutschen Rückenschulen e.V.). Es verdeutlicht auf 200 Seiten, dass korrektes Sitzen nicht eine starre Haltung ist, sondern eine ständige Mobilität erfordert. Da diese uneingeschränkten Bewegungen beim Sitzen auf normalen Stühlen nicht erreichbar sind, werden unterschiedliche Veränderungen von Sitzhaltungen, die der Mensch bewusst im Wechsel einnehmen muss, in diesem Buch vorgeschlagen. Es wird dargestellt, wie schwer es im Alltag und am Arbeitsplatz ist, sich körperkonform sitzend zu bewegen. Einige der empfohlenen Sitzhaltungen lassen es jedoch nicht zu, Schreibtischarbeit oder auch andere Tätigkeiten wie Klavierspielen u.a. zu verrichten. Es werden teilweise arbeitsverhindernde Haltungen vorgeschlagen, die zwar körperliche Sensibilisierungsprozesse erzeugen können, jedoch für Arbeits- und Alltagsprozesse über längere Dauer untauglich sind. Diese Sitz- und Bewegungsmängel können aber durch eine geeignete Sitzvorrichtung vermieden werden.

Aus der DE 201 10 832 U1 ist als Sitzvorrichtung, die das Sitzen aus gesundheitlicher Sicht verbessern soll, ein Schemel bekannt, der durch übereinander angebrachte Zylindersegmente eine Bewegung der Sitzfläche über zwei horizontale, um 90° versetzte Achsen ermöglicht. Durch den Abstand der beiden Achsen ist ein Unterschied zwischen Nick- und seitlicher Kippbewegung gegeben. Insgesamt sind beide Drehpunkte vom Steißbein zu weit entfernt, als dass eine physiologische optimale und homogene Bewegungsübertragung erfolgen kann.

Eine weitere bewegliche Sitzvorrichtung ist in der DE 295 16 794 U1 beschrieben, dessen Ausführungsmerkmal jedoch ein elastischer Sitz mit einer Rückstellkraft ist und somit die hier gestellten Anforderungen nicht erfüllt.

Weiter ist aus der FR 27 94 349 A1 bekannt, eine Sitzplatte auf einem halbkugeligen Lagerkopf kipp- und drehbar zu lagern, wobei der halbkugelige Lagerkopf in einer kugelförmigen Ausnehmung an der Unterseite der Sitzplatte gelagert ist.

Die zuvor beschriebenen dynamischen Sitzvorrichtungen haben gemein, dass der Anwender mit dem jeweils gewählten Aufbau der bekannten Sitzvorrichtung zu unnatürlichen und über längere Dauer unangenehmen Bewegungen gezwungen wird. Für Arbeits- und Alltagsprozesse sind diese Sitzvorrichtungen daher nur bedingt geeignet.

Ausgehend von dem zuvor beschriebenen Stand der Technik liegt der vorliegenden Erfindung die Aufgabe zugrunde, eine Sitzvorrichtung der eingangs genannten Art zu schaffen, die automatisch natürliche Bewegungen des Anwenders bei gleichzeitig freier Beweglichkeit gewährleistet.

Die vorangehend dargestellte Aufgabe wird gemäß einer ersten Lehre der vorliegenden Erfindung dadurch gelöst, dass die Sitzplatte eine in ihrer Mitte angeordnete, sich von ihrer Oberseite in Richtung ihrer Unterseite erweiternde Aussparung aufweist, dass in der Mitte der Sitzplatte an deren Oberseite eine Lagerplatte mit einer domförmigen Ausstülpung befestigt ist, dass die Lagerplatte auf dem Lagerkopf eines Trägerstiftes aufliegt, wobei der Lagerkopf halbkugelig ausgebildet ist, und dass der Trägerstift mit der Säule oder mit einer die Auflagefläche bildenden Platte fest verbunden ist und durch die Aussparung durch die Sitzplatte hindurchragt, so dass die Sitzplatte in alle Richtungen kippen und sich ohne Anschlag drehen kann.

Die dargestellte Aufgabe wird ferner gemäß einer zweiten Lehre der vorliegenden Erfindung dadurch gelöst, dass in der Sitzplatte durch eine zentrale Bohrung eine kegelförmige Lagerschale hindurchragt, die an der Unterseite der Sitzplatte befestigt ist, dass die Lagerschale auf dem Lagerkopf eines Trägerstiftes aufliegt, wobei der Lagerkopf kugelig ausgebildet ist, und dass der Trägerstift mit der Säule oder mit einer die Auflagefläche bildenden Platte fest verbunden ist, so dass die Sitzplatte in alle Richtungen kippen und sich ohne Anschlag drehen kann.

Die dargestellte Aufgabe wird schließlich gemäß einer dritten Lehre der vorliegenden Erfindung dadurch gelöst, dass die Sitzplatte eine in ihrer Mitte angeordnete, sich von ihrer Oberseite in Richtung ihrer Unterseite erweiternde Aussparung aufweist, dass durch die Aussparung in der Sitzplatte von unten eine kegelförmige, von unten nach oben im Durchmesser reduzierte, Metallkappe hindurchgeführt und befestigt ist, und dass die Metallkappe auf dem Lagerkopf eines Trägerstiftes aufliegt und die Lagerschale bildet, wobei der Lagerkopf halbkugelig ausgebildet ist, so dass oberhalb der Sitzplatte ein gemeinsamer Dreh- und Schwenkpunkt entsteht.

Die vorliegende Erfindung besteht also in einer dynamischen Sitzvorrichtung, bei der erfindungsgemäß zum Erreichen natürlicher Bewegungen des Anwenders bei gleichzeitig freier Beweglichkeit vorgesehen ist, dass die Sitzplatte eine mittige, von oben nach unten konisch zulaufende Aussparung mit einer von unten eingesetzten Lagerschale aufweist, die auf dem kugeligen oder halbkugeligen Lagerkopf eines Trägerstiftes aufliegt, so dass ein gemeinsamer Dreh- und Schwenkpunkt oberhalb der Sitzplatte, nicht darunter, entsteht.

Bei dieser Erfindung handelt es sich um eine Sitzvorrichtung, die Haltungsschäden insbesondere im erweiterten Wirbelsäulenbereich vermeidet, indem sie freie Beweglichkeit und zugleich physiologisch zentriertes Sitzen durch einen gemeinsamen Dreh- und Schwenkpunkt oberhalb der Sitzplatte ermöglicht. Auch bereits blockierte Körperbereiche können damit rehabilitiert werden. Diese Sitzvorrichtung kann man sowohl im täglichen Gebrauch als auch therapeutisch einsetzen.

Die Sitzvorrichtung kann Möglichkeiten bieten, wieder zu natürlicher aufrechter Haltung zu gelangen, die aufgrund der reduzierten Arbeits- und Alltagsprozesse nicht mehr eingenommen werden kann, und Schäden am Körper - insbesondere an der Wirbelsäule - zu vermeiden. Die Sitzvorrichtung soll die Möglichkeiten schaffen, eine bereits verlorengegangene Sensibilität für den natürlichen Umgang mit dem eigenen Körper zurück zu gewinnen sowie die Bewegungsmöglichkeiten zu bieten, die eine vollkommene Freiheit im Sitzen bei ständiger Bewegung erlaubt. Obwohl der Mensch sitzt, muss er in einer fortlaufenden Bewegung und in einem ständigen Spiel mit dem Gleichgewicht sein wenn die natürlichen Schwingungen des Körper erhalten bleiben sollen und Verspannungen sich erst gar nicht aufbauen können. Starres Sitzen soll vermieden werden, damit ein fortwährendes Spiel mit dem Gleichgewicht stattfinden kann und viele natürliche Körperfunktionen nicht verloren gehen bzw. wieder erlernt werden.

Um das zu erreichen, muss eine Sitzfläche freie Kippbewegungen nach allen Seiten ohne störende Rückstellkräfte des Sitzes ermöglichen und der gemeinsame Dreh- und Schwenkpunkt der Sitzplatte muss ganz oben liegen, so dass sich eine natürliche Verlängerung der Wirbelsäule über das Steißbein hinaus ergibt und dadurch ständige Bewegungsübertragungen innerhalb des gesamten Körpers stattfinden können.

Weitere Ausgestaltungen der Erfindung sind in den abhängigen Ansprüchen angegeben und werden nachfolgend im Zusammenhang mit der anhand einer Zeichnung erfolgenden Erläuterung mehrerer Ausführungsbeispiele im einzelnen dargelegt. In der Zeichnung zeigen jeweils schematisch im Schnitt:
- Fig. 1: ein erstes Ausführungsbeispiel einer erfindungsgemäßen Sitzvorrichtung mit einer höhenverstellbaren Säule;
- Fig. 2: ein zweites Ausführungsbeispiel einer erfindungsgemäßen Sitzvorrichtung zur Auflage auf einem beliebigen Untergrund;
- Fig. 3: ein drittes Ausführungsbeispiel einer erfindungsgemäßen Sitzvorrichtung mit einer höhenverstellbaren Säule;
- Fig. 4: ein viertes Ausführungsbeispiel einer erfindungsgemäßen Sitzvorrichtung zur Auflage auf einem beliebigen Untergrund;
- Fig. 5: ein fünftes Ausführungsbeispiel einer erfindungsgemäßen Sitzvorrichtung mit einer höhenverstellbaren Säule; und
- Fig. 6: ausschnittsweise eine Lagerung bei einem sechsten Ausführungsbeispiel einer erfindungsgemäßen Sitzvorrichtung.

Gemäß Fig. 1 ist eine Sitzplatte 1, vorzugsweise aus Holz, durch mehrere Schraubverbindungen 4 mit einer Lagerplatte 7, die durch eine domförmige Ausstülpung die obere Schale eines Gleitlager bildet, fest verbunden. Eine mit der Sitzplatte 1 verklebte dünne Schaumstoffplatte 2 verdeckt diese Lagerplatte 7 und sorgt für eine weiche, rutschsichere Sitzfläche. Die Mitte der Sitzplatte ist mit einer Aussparung 8 versehen, damit der Dom der Lagerplatte 7 auf einem in einem Trägerstift 6 eingepressten halbkugelförmigen Kunststoffteil 5 aufliegen und die verbundene Sitzplatte 1 mindestens +/-20° in alle Richtungen kippen kann. Um die Reibung in diesem Lager gering zu halten und trotzdem die erforderliche Stabilität zu erreichen, wurde für das Material des Trägerstiftes 6 Stahl und dessen Durchmesser 14 mm gewählt. Der Trägerstift 6 ist mit einer höhenverstellbaren Säule 14 durch Klebstoff, einen Spannstift 15 oder eine Schraube fest verbunden. Die Säule 14 ist in einem aus einer dritten Platte 16 und mindesten drei Füßen 17 bestehenden Untergestelles vertikal verschiebbar und feststellbar. Zum Beispiel kann nach Art eines Klavierstuhles die Säule 14 als Spindel ausgeführt sein und in ein Gewinde der dritten Platte 16 eingreifen, so das die Höhenverstellung durch Drehen der ersten Platte 13 erfolge kann. Sitzplatte 1 und eine mit der Säule 14 fest verbundene runde erste Platte 13 bilden den Anschlag zum Begrenzen der Kippmöglichkeit. Die erste Platte 13 verhindert gleichzeitig ein Ausreißen der Säule 14, wenn diese in Holz ausgeführt sein sollte. Um ein Abheben der Sitzplatte 1 beim Transportieren zu verhindern, ist eine Federscheibe 11 auf den Trägerstift 6 geschoben und eine zwischen Federscheibe 11 und zweite Platte 3 gelagerte Scheibe 12 derart dimensioniert, dass sie die Kippbewegungen der Sitzplatte 1 nicht behindert und auch nicht durch das Mittelloch der zweiten Platte 3, die mit der Unterseite der Sitzplatte 1 fest verbunden ist, passt.

In Fig. 2 ist eine Ausführung ohne Höhenverstellung dargestellt. Hier ist das Untergestell durch eine die auflagefläche bildende Platte 10 ersetzt, so dass die Sitzvorrichtung auf beliebige, für Sitzen geeignete Untergründe gestellt werden kann.

Eine Sitzplatte 1, vorzugsweise aus Holz, ist gemäß Fig. 3 mit einer zentralen kegelförmigen Bohrung versehen, durch die die kegelförmige Lagerschale 19 hindurchragt und mit der Unterseite der Sitzplatte 1 durch Befestigungselemente 4 fest verbunden. Als Unterteil des Gleitlagers ist der Trägerstift 6 an der Spitze mit einem kugeligem Lagerkopf 5 verbunden. Dazwischen liegt eine Kappe 20 aus selbstschmierendem Kunststoff. Durch diese Konstruktion wird erreicht, dass der Lagerpunkt oberhalb der Sitzplatte 1 liegen und dass diese ungefähr ±20° in alle Richtungen kippen kann. Gegen Abheben der Sitzplatte 1 von dem Trägerstift 6 ist eine kegelförmige Halterung 21, durch die an deren Oberseite der Lagerkopf 5 nicht hindurchpasst, zusammen mit der kegelförmigen Lagerschale 19 an der Unterseite der Sitzplatte 1 befestigt. Eine mit der Sitzplatte 1 verklebte Schaumstoffplatte 2 verdeckt die kegelförmige Lagerschale 19 und sorgt für eine weiche, rutschsichere Sitzfläche. Der Trägerstift 6 ist mit einer höhenverstellbaren Säule 14 durch Klebstoff, einen Spannstift 15 oder ein Gewinde 22 fest verbunden. Die Säule 14 ist in einem aus einer dritten Platte 16 und mindestens drei Füßen 17 bestehenden Untergestelles vertikal verschiebbar und feststellbar. Zum Beispiel kann nach Art eines Klavierstuhles die Säule 14 als Spindel ausgeführt sein und in eine Gewinde der dritten Platte 16 eingreifen, so dass die Höhenverstellung durch Drehen der ersten Platte 13 erfolgen kann. Sitzplatte 1 und eine mit de Säule 14 fest verbundene runde erste Platte 13 bilden den Anschlag zum Begrenzen der Kippmöglichkeit. Die erste Platte 13 verhindert gleichzeitig ein Ausreißen der Säule 14, wenn diese in Holz ausgeführt sein sollte.

In Fig. 4 ist eine Ausführung ohne Höhenverstellung dargestellt. Hier ist das Untergestell durch eine die auflagefläche bildende Platte 10 ersetzt, so dass die Sitzvorrichtung auf beliebige, für Sitzen geeignete Untergründe gestellt werden kann.

Gemäß Fig. 5 ist eine kegelförmige, unten mit einem Rand 24 versehene Lagerschale 19 durch eine Aussparung 8 in der Sitzplatte 1, die vorzugsweise aus Holz besteht, unten an der Sitzplatte 1 befestigt. Eine mit der Sitzplatte 1 verklebte Schaumstoffplatte 2 verdeckt die Sitzplatte 1 und die Lagerschale 19 und sorgt für eine weiche, rutschsichere Sitzfläche. Der Trägerstift 6 ist mit einer höhenverstellbaren Säule 14 durch Klebstoff, einen Spannstift oder ein Gewinde 22 fest verbunden und bildet den unteren Teil des Lagers, so dass die aufgesetzte Sitzplatte 1 mit der Lagerschale 19 in alle Richtungen so weit kippen kann, wie der Winkel des Kegels der Lagerschale 19 es zulässt und sich ohne Anschlag drehen läßt. Um die Reibung in diesem Lager gering zu halten und trotzdem die erforderliche Stabilität zu erreichen, wurde für das Material des Trägerstiftes 6 Metall gewählt und dessen Kopf 5 besteht aus einem halbkugelförmigen Kunststoffteil, das durch einen eingreifenden Stift 23 in Position gehalten wird. Die Säule 14 ist in einem aus einer dritten Platte 16 und mindestens drei Füßen 17 bestehenden Untergestelles vertikal verschiebbar und feststellbar. Zum Beispiel kann nach Art eines Klavierstuhles die Säule 14 als Spindel ausgeführt sein und in eine Gewinde der dritten Platte 16 eingreifen, so dass die Höhenverstellung durch Drehen der ersten Platte 13, die fest mit der Säule 14 verbunden ist, erfolgen kann. Sitzplatte 1 und die runde erste Platte 13 bilden den Anschlag zum Begrenzen der Kippmöglichkeit. Die erste Platte 13 verhindert gleichzeitig ein Ausreißen der Säule 14, wenn diese in Holz ausgeführt sein sollte. Um ein Abheben der Sitzplatte 1 zu verhindern, ist die Lagerschale 19 nach dem Aufsetzen auf den Trägerstift 6 an seiner Einschnürung 25 ringförmig eingedrückt.

Eine weitere Gestaltung zur Verhinderung des Abhebens der Sitzplatte 1 ist in Fig. 6 dargestellt. Ein aus zwei Teilen bestehender Hohlkegel 26, der bis zum Lagerkopf 5 reicht, wird in die Lagerschale 19 nach deren Aufsetzen auf den Trägerstift 6 eingesetzt und mit einer ringförmigen Metallplatte 27 gehalten, die zusammen mit der Lagerschale 19 an der Unterseite der Sitzplatte 1 befestigt ist. Der Hohlkegel 26 kann auch aus einem einzigen Teil bestehen, wenn der Durchmesser des Schaftes des Trägerstiftes 6 kleiner ist als dessen Lagerkopf.

### Bezugszeichenliste:

- 1: Sitzplatte
- 2: elastisches Material bzw. Polsterung
- 3: zweite Platte
- 4: Befestigungselement
- 5: Lagerkopf
- 6: Trägerstift
- 7: Lagerplatte
- 8: Aussparung
- 9: Befestigungselement
- 10: auflagefläch bildende Platte
- 11: aufgepresste Federscheibe
- 12: am Trägerstift gelagerte Scheibe
- 13: erste Platte
- 14: Säule
- 15: Spannstift
- 16: dritte Platte
- 17: Füße
- 18: Ausnehmung
- 19: Lagerschale
- 20: Kappe
- 21: kegelförmige Halterung
- 22: Gewinde
- 23: Stift
- 24: Rand der Lagerschale
- 25: Einschnürung
- 26: Hohlkegel
- 27: ringförmige Metallplatte

## Patentansprüche

1. Dynamische Sitzvorrichtung mit einer Sitzplatte (1), die mittels eines Lagerkopfes (5) auf einem Untergestell mit einer höhenverstellbaren Säule (14) oder auf einer Auflagefläche gelagert ist, **dadurch gekennzeichnet,**
**dass** die Sitzplatte (1) eine in ihrer Mitte angeordnete, sich von ihrer Oberseite in Richtung ihrer Unterseite erweiternde Aussparung (8) aufweist,
**dass** in der Mitte der Sitzplatte (1) an deren Oberseite eine Lagerplatte (7) mit einer domförmigen Ausspülung befestigt ist,
**dass** die Lagerplatte (7) auf dem Lagerkopf (5) eines Trägerstiftes (6) aufliegt, wobei der Lagerkopf (5) halbkugelig ausgebildet ist, und
**dass** der Trägerstift (6) mit der Säule (14) oder mit einer die Auflagefläche bildenden Platte (10) fest verbunden ist und durch die Aussparung (8) durch die Sitzplatte (1) hindurchragt,
so dass die Sitzplatte (1) in alle Richtungen kippen und sich ohne Anschlag drehen kann.

2. Dynamische Sitzvorrichtung nach Anspruch 1, **dadurch gekennzeichnet, dass** der Trägerstift (6) aus einem Metallrohr besteht, in dessen oberes Ende ein Lagerkopf (5) aus selbstschmierendem Kunststoff eingepresst ist.

3. Dynamische Sitzvorrichtung nach Anspruch 1, **dadurch gekennzeichnet, dass** der Trägerstift (6) und der Lagerkopf (5) aus einem Teil bestehen.

4. Dynamische Sitzvorrichtung nach Anspruch 2, **dadurch gekennzeichnet, dass** der Radius der domförmigen Ausstülpung der Lagerplatte (7) und der Radius des Lagerkopfes (5) kleiner als 7 mm ist.

5. Dynamische Sitzvorrichtung nach Anspruch 1, **dadurch gekennzeichnet, dass** eine erste Platte (13) vorgesehen ist, die derart unter der Sitzplatte (1) angeordnet und mit der Säule (14) oder mit der die auflagefläche bildenden Platte (10) verbunden ist, dass die Kippbewegung der Sitzplatte (1) begrenzt wird.

6. Dynamische Sitzvorrichtung nach Anspruch 1, **dadurch gekennzeichnet, dass** eine auf den Trägerstift (6) aufgepresste Federscheibe (11), eine unterhalb der Federscheibe (11) auf dem Trägerstift (6) gelagerte Scheibe (12), deren Innendurchmesser um so viel größer als der Trägerstift (6) ist, dass dieser gegenüber der Scheibe (12) um mindestens 20° kippen kann, und eine unterhalb der Scheibe (12) auf dem Trägerstift (6) angeordnete und mit der Unterseite der Sitzplatte (1) festverbundene zweite Platte (3), deren Mittelloch so groß ist, dass das Kippen der Sitzplatte (1) nicht beeinträchtigt wird und die Scheibe (12) nicht durchfallen kann, vorgesehen ist, so dass ein Abheben der Sitzplatte (1) verhindert wird.

7. Dynamische Sitzvorrichtung nach Anspruch 6, **dadurch gekennzeichnet, dass** eine Ausnehmung (18) an der Unterseite der Sitzplatte (1) vorgesehen ist, derart, dass eine horizontale Bewegung der Scheibe (12) parallel zur zweiten Platte (3) zugelassen wird.

8. Dynamische Sitzvorrichtung nach Anspruch 6, **dadurch gekennzeichnet, dass** ein Abstandshalter zwischen der zweiten Platte (3) und der Unterseite der Sitzplatte (1) vorgesehen ist, derart, dass die Bewegung der Scheibe (12) in alle Richtungen parallel zur zweiten Platte (3) zugelassen wird.

9. Dynamische Sitzvorrichtung nach Anspruch 5, **dadurch gekennzeichnet, dass** die Säule (14) und die erste Platte (13) aus Holz besteht, wobei die erste Platte (13) mit der Säule (14) fest verleimt ist.

10. Dynamische Sitzvorrichtung nach Anspruch 1, **dadurch gekennzeichnet, dass** die Oberfläche der Sitzplatte (1) mit elastischem Material (2) gepolstert und mit einem Bezugsstoff oder -leder überzogen ist.

11. Dynamische Sitzvorrichtung mit einer Sitzplatte (1), die mittels eines Lagerkopfes (5) auf einem Untergestell mit einer höhenverstellbaren Säule (14) oder auf einer Auflagefläche gelagert ist, **dadurch gekennzeichnet,**
**dass** in der Sitzplatte (1) durch eine zentrale Bohrung eine kegelförmige Lagerschale (19) hindurchragt, die an der Unterseite der Sitzplatte (1) befestigt ist,
**dass** die Lagerschale (19) auf dem Lagerkopf (5) eines Trägerstiftes (6) aufliegt, wobei der Lagerkopf (5) kugelig ausgebildet ist, und
**dass** der Trägerstift (6) mit der Säule (14) oder mit einer die Auflagefläche bildenden Platte (10) fest verbunden ist,
so dass die Sitzplatte (1) in alle Richtungen kippen und sich ohne Anschlag drehen kann.

12. Dynamische Sitzvorrichtung nach Anspruch 11, **dadurch gekennzeichnet, dass** zwischen der kegelförmigen Lagerschale (19) und dem kugeligen Lagerkopf (5) des Trägerstiftes (6) eine Kappe (20) aus Kunststoff angeordnet ist.

13. Dynamische Sitzvorrichtung nach Anspruch 11, **dadurch gekennzeichnet, dass** eine kegelförmige Halterung (21) vorgesehen ist, deren obere Öffnung kleiner als der Lagerkopf (5) ist und die zusammen mit der Lagerschale (19) an der Unterseite der Sitzplatte (1) befestigt ist, derart, dass beim Anheben der Sitzplatte (1) deren Abheben verhindert wird.

14. Dynamische Sitzvorrichtung nach Anspruch 11, **dadurch gekennzeichnet, dass** eine Einschnürung (25) der Lagerschale (19) unterhalb des Lagerkopfes (5) vorgesehen ist, derart, dass beim Anheben der Sitzplatte (1) deren Abheben verhindert wird.

15. Dynamische Sitzvorrichtung mit einer Sitzplatte (1), die mittels eines Lagerkopfes (5) auf einem Untergestell mit einer höhenverstellbaren Säule (14) oder auf einer Auflagefläche gelagert ist, **dadurch gekennzeichnet,**
**dass** die Sitzplatte (1) eine in ihrer Mitte angeordnete, sich von ihrer Oberseite in Richtung ihrer Unterseite erweiternde Aussparung (8) aufweist,
**dass** durch die Aussparung (8) in der Sitzplatte (1) von unten eine kegelförmige, von unten nach oben im Durchmesser reduzierte, Metallkappe hindurchgeführt und befestigt ist, und
**dass** die Metallkappe auf dem Lagerkopf (5) eines Trägerstiftes (6) aufliegt und die Lagerschale (19) bildet, wobei der Lagerkopf (5) halbkugelig ausgebildet ist,
so dass oberhalb der Sitzplatte (1) ein gemeinsamer Dreh- und Schwenkpunkt entsteht.

16. Dynamische Sitzvorrichtung nach Anspruch 15, **dadurch gekennzeichnet, dass** die kegelförmige Lagerschale (19) unten mit einem Rand (25) versehen ist, mit dem die Lagerschale (19) von unten an der Sitzplatte (1) befestigbar ist.

17. Dynamische Sitzvorrichtung nach Anspruch 15 oder 16, **dadurch gekennzeichnet, dass** der Trägerstift (6) im unteren Teil zylindrisch, im daran anschließenden Teil als Kegelstumpf und im oberen Teil halbkugelförmig ausgebildet und in der Mitte mit einem senkrechten Stift (23) versehen ist, der den aus selbstschmierendem Kunststoff gefertigten Lagerkopf (5) durch dessen Bohrung aufnimmt und fixiert.

18. Dynamische Sitzvorrichtung nach einem der Ansprüche 15 bis 17, **dadurch gekennzeichnet, dass** die kegelförmige Lagerschale (19) nach Aufsetzen auf den Trägerstift (6) mit einer Einschnürung (25) versehen worden ist, die ein Abheben der Lagerschale (19) vom Trägerstift (6) verhindert.

19. Dynamische Sitzvorrichtung nach einem der Ansprüche 15 bis 17, **dadurch gekennzeichnet, dass** ein in die Lagerschale (19) passender, hohler, geteilter Kegelstumpf (26) vorgesehen ist, dessen obere Öffnung kleiner als der Durchmesser des kugelförmigen Lagerkopfes (5) des Trägerstiftes (6) ist und der an der Unterseite der Sitzplatte (1) mittels einer Scheibe (27) zusammen mit dem Rand (24) der Lagerschale (19) befestigt ist, derart, dass nach Aufsetzen der kegelförmigen Lagerschale (19) auf den Trägerstift (6) das Abheben der Sitzplatte (1) verhindert wird.

20. Dynamische Sitzvorrichtung nach Anspruch 15, 17 oder 18, **dadurch gekennzeichnet, dass** der untere zylindrische Teil des Trägerstiftes (6) mit einem Gewinde (22) versehen ist und in eine konzentrische Bohrung der Säule (14) eingreift.

21. Dynamische Sitzvorrichtung nach einem der Ansprüche 15 bis 20, **dadurch gekennzeichnet, dass** die Sitzplatte (1) mit einer Polsterung (2) versehen ist.

## Claims

1. Dynamic seating device with a seat plate (1), which is mounted by means of a bearing head (5) on an underframe with a height-adjustable column (14) or on a bearing surface, **characterized in**
**that** the seat plate (1) comprises a recess (8) arranged in its centre, becoming larger from its top side towards its lower side,
**that** a base plate (7) with a dome-shaped protuberance is secured in the centre of the seat plate (1) on its top side,
**that** the base plate (7) rests on the bearing head (5) of a support pin (6), wherein the bearing head (5) is shaped hemi-spherically, and
**that** the support pin (6) is rigidly connected to the column (14) or to a plate (10) forming the bearing surface and protrudes through the recess (8) through the seat plate (1),
so that the seat plate (1) can tilt in all directions and rotate without hindrance.

2. Dynamic seating device according to Claim 1, **characterized in that** the support pin (6) consists of a metal tube, into whose upper end a bearing head (5) made from self-lubricating plastic is pressed.

3. Dynamic seating device according to Claim 1, **characterized in that** the support pin (6) and the bearing head (5) are integral.

4. Dynamic seating device according to Claim 2, **characterized in that** the radius of the dome-shaped protuberance of the base plate (7) and the radius of the bearing head (5) are less than 7 mm.

5. Dynamic seating device according to Claim 1, **characterized in that** a first plate (13) is provided, which is arranged under the seat plate (1) and is connected to the column (14) or to the plate (10) forming the bearing surface in such a manner that the tilting movement of the seat plate (1) is restricted.

6. Dynamic seating device according to Claim 1, **characterized in that** a spring washer (11), pressed onto the support pin (6), a washer (12) which is mounted underneath the spring washer (11) on the support pin (6) and whose inside diameter is much larger than the support pin (6) so that this can tilt by at least 20° relative to the washer (12), and a second plate (3) which is arranged underneath the washer (12) on the support pin (6) and rigidly connected to the lower side of the seat plate (1) and whose central hole is so large that the tilting of the seat plate (1) is not impaired and the washer (12) cannot fall through, are provided so that the seat plate (1) is prevented from lifting off.

7. Dynamic seating device according to Claim 6, **characterized in that** a recess (18) is provided on the lower side of the seat plate (1) in such a manner that a horizontal movement of the washer (12) parallel to the second plate (3) is allowed.

8. Dynamic seating device according to Claim 6, **characterized in that** a spacer is provided between the second plate (3) and the lower side of the seat plate (1) in such a manner that the movement of the washer (12) parallel to the second plate (3) is allowed in all directions.

9. Dynamic seating device according to Claim 5, **characterized in that** the column (14) and the first plate (13) are made of wood, wherein the first plate (13) is firmly glued with the column (14).

10. Dynamic seating device according to Claim 1, **characterized in that** the surface of the seat plate (1) is upholstered with flexible material (2) and lined with a covering material or leather.

11. Dynamic seating device with a seat plate (1), which is mounted by means of a bearing head (5) on an underframe with a height-adjustable column (14) or on a bearing surface, **characterized in**
**that** a conical bush (19) which is secured to the lower side of the seat plate (1), protrudes through a central hole in the seat plate (1),
**that** the bush (19) rests on the bearing head (5) of a support pin (6), wherein the bearing head (5) is shaped spherically, and
**that** the support pin (6) is rigidly connected to the column (14) or to a plate (10) forming the bearing surface, so that the seat plate (1) can tilt in all directions and rotate without hindrance.

12. Dynamic seating device according to Claim 11, **characterized in that** a cap (20) made from plastic is arranged between the conical bush (19) and the spherical bearing head (5) of the support pin (6).

13. Dynamic seating device according to Claim 11, **characterized in that** a conical bracket (21) is provided, whose upper opening is smaller than the bearing head (5) and which is secured together with the bush (19) to the lower side of the seat plate (1), in such a manner that when the seat plate (1) is raised, it is prevented from lifting off.

14. Dynamic seating device according to Claim 11, **characterized in that** a constriction (25) of the bush (19) is provided underneath the bearing head (5), in such a manner that when the seat plate (1) is raised, it is prevented from lifting off.

15. Dynamic seating device with a seat plate (1), which is mounted by means of a bearing head (5) on an underframe with a height-adjustable column (14) or on a bearing surface, **characterized in**
**that** the seat plate (1) comprises a recess (8) arranged in its centre, becoming larger from its top side towards its lower side,
**that** a conical metal cap, reduced in diameter from bottom to top, is passed from below through the recess (8) in the seat plate (1) and secured, and
**that** the metal cap rests on the bearing head (5) of a support pin (6) and forms the bush (19), wherein the bearing head (5) is shaped hemispherically,
so that a common rotating and swivelling point arises above the seat plate (1).

16. Dynamic seating device according to Claim 15, **characterized in that** the conical bush (19) is provided at the bottom with an edge (25), with which the bush (19) can be secured from below to the seat plate (1).

17. Dynamic seating device according to Claim 15 or 16, **characterized in that** the support pin (6) in the lower part is shaped cylindrically, in the part adjoining thereto as a truncated cone and in the top part hemi-spherically and in the centre is provided with a vertical pin (23), which seats and fixes the bearing head (5) made from self-lubricating plastic through its hole.

18. Dynamic seating device according to any one of Claims 15 to 17, **characterized in that** the conical bush (19) after being placed on the support pin (6) is provided with a constriction (25), which prevents the bush (19) from being lifted off the support pin (6).

19. Dynamic seating device according to any one of Claims 15 to 17, **characterized in that** a hollow, split truncated cone (26) fitting into the bush (19) is provided, whose upper opening is smaller than the diameter of the spherical bearing head (5) of the support pin (6) and which is secured together with the edge (24) of the bush (19) to the lower side of the seat plate (1) by means of a washer (27) in such a manner that after the conical bush (19) has been placed on the support pin (6) the seat plate (1) is prevented from lifting off.

20. Dynamic seating device according to Claim 15, 17 or 18, **characterized in that** the lower cylindrical part of the support pin (6) is provided with a screw thread (22) and engages into a concentric hole of the column (14).

21. Dynamic seating device according to any one of Claims 15 to 20, **characterized in that** the seat plate (1) is provided with upholstery (2).

## Revendications

1. Siège dynamique doté d'une plaque d'assise (1) qui est montée au moyen d'une tête de palier (5) sur un bâti inférieur doté d'une colonne (14) ajustable en hauteur ou sur une surface de pose,
**caractérisé en ce que**
la plaque d'assise (1) présente une découpe (8) qui est ménagée en son milieu et qui s'évase depuis son côté supérieur en direction de son côté inférieur,
**en ce qu'**au milieu du côté supérieur de la plaque d'assise (1) est fixée une plaque de montage (7) dotée d'un emboutissage en forme de dôme,
**en ce que** la plaque de montage (7) repose sur la tête de montage (5) d'une tige de support (6), la tête de montage (5) ayant une forme hémisphérique et
**en ce que** la tige de support (6) est reliée solidairement à la colonne (14) ou à une plaque (10) qui forme la surface de pose et traverse la découpe (8) ménagée à travers la plaque d'assise (1),
de telle sorte que la plaque d'assise (1) peut basculer et tourner dans toutes les directions sans rencontrer de butée.

2. Siège dynamique selon la revendication 1, **caractérisé en ce que** la tige de support (6) est constituée d'un tube métallique dans l'extrémité supérieure de laquelle est enfoncée une tête de montage (5) en matière plastique autolubrifiante.

3. Siège dynamique selon la revendication 1, **caractérisé en ce que** la tige de support (6) et la tête de montage (5) sont réalisées d'un seul tenant.

4. Siège dynamique selon la revendication 2, **caractérisé en ce que** le rayon de l'emboutissage en forme de dôme de la plaque de montage (7) et le rayon de la tête de montage (5) sont inférieurs à 7 mm.

5. Siège dynamique selon la revendication 1, **caractérisé en ce qu'**une première plaque (13) disposée en dessous de la plaque d'assise (1) et reliée à la colonne (14) ou à la plaque (10) qui forme la surface de pose est prévue de manière à limiter le déplacement de basculement de la plaque d'assise (1).

6. Siège dynamique selon la revendication 1, **caractérisé en ce que** pour empêcher l'enlèvement de la plaque d'assise (1), il présente une plaque élastique (11) comprimée sur la tige de support (6), une plaque (12) montée en dessous de la plaque élastique (11) sur la tige de support (6) et dont le diamètre intérieur est plus grand que celui de la tige de support (6) de telle sorte que cette dernière puisse basculer d'au moins 20° par rapport à la plaque (12) et une deuxième plaque (3) disposée en dessous de la plaque (12) sur la tige de support (6) et reliée solidairement au côté inférieur de la plaque d'assise (1) et dont le trou central est suffisamment grand pour ne pas compromettre le basculement de la plaque d'assise (1) et que la plaque (12) ne puisse tomber.

7. Siège dynamique selon la revendication 6, **caractérisé en ce qu'**une découpe (18) est prévue sur le côté inférieur de la plaque d'assise (1) de manière à permettre un déplacement horizontal de la plaque (12) parallèlement à la deuxième plaque (3).

8. Siège dynamique selon la revendication 6, **caractérisé en ce qu'**un écarteur est prévu entre la deuxième plaque (3) et le côté inférieur de la plaque d'assise (1) de manière à permettre le déplacement de la plaque (12) dans toutes les directions parallèles à la deuxième plaque (3).

9. Siège dynamique selon la revendication 5, **caractérisé en ce que** la colonne (14) et la première plaque (13) sont réalisées en bois, la deuxième plaque (13) étant solidarisée avec la colonne (14) par collage.

10. Siège dynamique selon la revendication 1, **caractérisé en ce que** la surface de la plaque d'assise (1) est capitonnée avec un matériau élastique (2) et est recouverte par un tissu ou un cuir de recouvrement.

11. Siège dynamique qui présente une plaque d'assise (1) montée au moyen d'une tête de montage (5) sur un bâti inférieur doté d'une colonne (14) ajustable en hauteur ou sur une surface de pose,
**caractérisé en ce qu'**une coquille de montage (19) de forme conique traverse un trou central ménagé dans la plaque d'assise (1) et est fixée sur le côté inférieur de la plaque d'assise (1),
**en ce que** la coquille de montage (19) repose sur la tête de montage (5) d'une tige de support (6), la tête de montage (5) ayant une forme sphérique et
**en ce que** la tige de support (6) est reliée solidairement à la colonne (14) ou à une plaque (10) qui forme la surface de pose,
de telle sorte que la plaque d'assise (1) puisse basculer et tourner dans toutes les directions et sans rencontrer de butée.

12. Siège dynamique selon la revendication 11, **caractérisé en ce qu'**un capuchon (20) en matière synthétique est disposé entre la coquille de montage (19) de forme conique et la tête de montage sphérique (5) de la tige de support (6).

13. Siège dynamique selon la revendication 11, **caractérisé en ce qu'**un support (21) de forme conique dont l'ouverture supérieure est plus petite que la tête de montage (5) et fixé sur le côté inférieur de la plaque d'assise (1) en même temps que la coquille de montage (19) est prévu de telle sorte que lorsque la plaque d'assise (1) est remontée, elle ne puisse être abaissée.

14. Siège dynamique selon la revendication 11, **caractérisé en ce qu'**un bourrelet (25) est prévu sur la coquille de montage (19) en dessous de la tête de montage (5) de telle sorte que lorsque la plaque d'assise (1) est remontée, elle ne puisse être abaissée.

15. Siège dynamique doté d'une plaque d'assise (1) montée au moyen d'une tête de montage (5) sur un bâti inférieur qui présente une colonne (14) ajustable en hauteur ou sur une surface de pose,
**caractérisé en ce que**
la plaque d'assise (1) présente une découpe (8) disposée en son milieu et qui s'évase depuis son côté supérieur en direction de son côté inférieur,
**en ce qu'**un capuchon métallique de forme conique dont le diamètre se réduit du bas vers le haut est passé par le bas dans la découpe (8) ménagée dans la plaque d'assise (1) et y est fixé et
**en ce que** le capuchon métallique repose sur la tête de montage (5) d'une tige de support (6) et forme la coquille de montage (19), la tête de montage (5) ayant une forme hémisphérique,
de telle sorte que l'on obtienne au-dessus de la plaque d'assise (1) un point commun de rotation et de pivotement.

16. Siège dynamique selon la revendication 15, **caractérisé en ce que** le bas de la coquille de montage (19) de forme conique est doté d'une bordure (25) par laquelle la coquille de montage (19) peut être fixée par le bas sur la plaque d'assise (1).

17. Siège dynamique selon les revendications 15 ou 16, **caractérisé en ce que** dans sa partie inférieure, la tige de support (6) est réalisée en forme de cylindre, dans la partie suivante en forme de tronc de cône et dans sa partie supérieure en forme de demi-sphère et **en ce qu'**en son milieu, elle est dotée d'une tige verticale (23) dont l'alésage reprend la tête de montage (5) réalisée en matière synthétique autolubrifiante et la fixe.

18. Siège dynamique selon l'une des revendications 15 à 17, **caractérisé en ce qu'**après avoir été placée sur la tige de support (6), la coquille de montage (19) de forme conique est dotée d'un bourrelet (25) qui empêche d'enlever la coquille de montage (19) de la tige de support (6).

19. Siège dynamique selon l'une des revendications 15 à 17, **caractérisé en ce qu'**un tronc de cône (26) adapté dans la coquille de montage (19), creux, divisé et dont l'ouverture supérieure est plus petite que le diamètre de la tête de montage sphérique (5) de la tige de support (6) est fixé sur le côté inférieur de la plaque d'assise (1) au moyen d'une plaque (27) en même temps que le bord (24) de la coquille de montage (19), de telle sorte qu'après avoir posé la coquille de montage (19) de forme conique sur la tige de support (6), on ne puisse enlever la plaque d'assise (1).

20. Siège dynamique selon les revendications 15, 17 ou 18, **caractérisé en ce que** la partie cylindrique inférieure de la tige de support (6) est dotée d'un filet (22) et s'engage dans un alésage concentrique de la colonne (14).

21. Siège dynamique selon l'une des revendications 15 à 20, **caractérisé en ce que** la plaque d'assise (1) est dotée d'un capitonnage (2).
